# EUROPÄISCHE PATENTANMELDUNG

(11) **EP 2 009 289 A1**
(43) Veröffentlichungstag der Anmeldung: **31.12.2008**
(21) Anmeldenummer: 07012385.6
(22) Anmeldetag: 25.06.2007
(51) Int. Cl.: F04D 29/063

(54) **Winterfeste Turboverdichtereinheit und Verfahren zur Winterfestmachung der Turboverdichtereinheit**

(71) Anmelder: SIEMENS AKTIENGESELLSCHAFT, 80333 München (DE)
(72) Erfinder: Möllering, Hans-Joachim, 45355 Essen (DE); Stradmann, Norbert, Dr., 47166 Duisburg (DE); Zimmermann, Ralf, 26624 Südbrookmerland (DE)

(57) **Zusammenfassung**

Eine winterfeste Turboverdichtereinheit weist einen Turboverdichter (2) und eine Ölversorgungsanlage (7) zum Versorgen des Turboverdichters (2) mit einem Schmieröl (13) auf, wobei das Schmieröl (13) ein Tieftemperaturöl ist und der Turboverdichter (2) und die Ölversorgungsanlage (7) für den Betrieb mit dem Tieftemperaturöl eingerichtet sind.

## Beschreibung

Die Erfindung betrifft eine winterfeste Turboverdichtereinheit und ein Verfahren zur Winterfestmachung der Turboverdichtereinheit.

Ein Turboverdichter findet in einer Chemieanlage der chemischen Industrie Anwendung. Die Chemieanlage ist an einem speziellen Standort angesiedelt, der beispielsweise durch das Vorkommen von einem Bodenschatz bestimmt sein kann. Der Bodenschatz ist beispielsweise Erdgas, das in einer Klimazone gefördert wird, die durch niedrige Temperaturen gekennzeichnet ist, wie beispielsweise eine Tundra. In der Tundra herrschen während den Sommermonaten Temperaturen, die knapp über dem Gefrierpunkt liegen, und in den Wintermonaten Temperaturen, die weiter unter dem Gefrierpunkt liegen. Somit ist der Turboverdichter derart angepasst auszustatten, dass er bei den tiefen Temperaturen, insbesondere während den Wintermonaten, sicher und störungsfrei betreibbar ist.

In Fig. 2 ist eine herkömmliche Turboverdichtereinheit 101 gezeigt. Die Turboverdichtereinheit 101 weist einen Turboverdichter 102 auf, der einen Rotor 103 aufweist. Der Rotor 103 ist mit Lager 104 gelagert, beispielsweise mit Kippsegmentgleitlager. Herkömmlich sind die Kippsegmentgleitlager 104 ölgeschmiert. Zur Versorgung der Kippsegmentgleitlager 104 mit einem Schmieröl 113 weist der Turboverdichter 101 eine Ölversorgungsanlage 107 mit einer Ölzuführleitung 108 und einer Ölrückführleitung 109 auf. Die Ölzuführleitung 108 ist an die eine Ölzuführsammelleitung 105 des Turboverdichters 102 angeschlossen, via die das Schmieröl 113 zu den Kippsegmentgleitlagern 104 zugeführt wird. Zum Abführen des Schmieröls 113 von den Kippsegmentgleitlagern 104 weist der Turboverdichter 102 eine Ölrückführsammelleitung 106 auf, die an die Ölrückführleitung 109 angeschlossen ist. Ferner weist die Ölversorgungsanlage 107 einen Öltank 110 auf, der mit dem Schmieröl 113 gefüllt ist. Zum Befüllen des Öltanks 110 ist an dem Öltank 110 ein Einfüllstutzen 111 vorgesehen. In den Öltank 110 ist eine Ölpumpe 112 eingebaut, mit der das Schmieröl 113 zu den Kippsegmentgleitlagern 104 via die Ölzuführleitung 108 und die Ölzuführsammelleitung 105 gefördert wird.

Herkömmlich ist die Turboverdichtereinheit 101 im Freien untergebracht, so dass die Turboverdichtereinheit 101 den Außentemperaturen ihres Standorts ausgesetzt ist. Ist die Turboverdichtereinheit 101 in einer Tundra angesiedelt, sind die Außentemperaturen zumindest zeitweise derart niedrig, dass das Schmieröl 113 für den Betrieb des Turboverdichters 102, d.h. der Schmierung der Kippsegmentgleitlager 104, nicht brauchbar ist. Deshalb ist die Turboverdichtereinheit 101 mit Einrichtungen versehen, die es ermöglichen, dass die Turboverdichtereinheit 101 auch bei den niedrigen Außentemperaturen betrieben werden kann. Diese Einrichtungen sind eine Wärmeisolierung 114 (in Fig. 2 schematisch dargestellt), mit der die Ölzuführleitung 108 wärmeisoliert ist. Ferner weist der Öltank 110 eine Ölheizung 115 auf, mit der das Schmieröl 113 in dem Tank 110 auf eine notwendige Betriebstemperatur aufgeheizt wird. Die Ölheizung 115 wird herkömmlich mit elektrischem Strom betrieben.

Das Vorsehen der Wärmeisolierung 114 und der Ölheizung 115 ist aufwändig in der Herstellung der Turboverdichtereinheit 101 und kostenintensiv. Fällt bei niedrigen Außentemperaturen die Ölheizung 115 aus, so kann das Schmieröl 113 in dem Öltank 110 nicht mehr auf die notwendige Betriebstemperatur gebracht werden, so dass die Turboverdichtereinheit 101 abgeschaltet werden muss. Abhilfe könnten hier entsprechende sicherheitsrelevante Einrichtungen schaffen, um die Ölheizung 115 ausfallsicher zu gestalten. Diese Einrichtungen erfordern einen erhöhten Engineering-Aufwand bei der Planung und beim Bau der Chemieanlage, sowie erhöhte Investitionsaufwendungen.

Aufgabe der Erfindung ist es, eine winterfeste Turboverdichtereinheit und ein Verfahren zur Winterfestmachung der Turboverdichtereinheit zu schaffen, die bei niedrigen Außentemperaturen sicher betreibbar ist, wobei der Engineering-Aufwand und die Investitionskosten gering sind.

Die erfindungsgemäße winterfeste Turboverdichtereinheit weist einen Turboverdichter und eine Ölversorgungsanlage zum Versorgen des Turboverdichters mit einem Schmieröl auf, wobei das Schmieröl ein Tieftemperaturöl ist und der Turboverdichter und die Ölversorgungsanlage für den Betrieb mit dem Tieftemperaturöl eingerichtet sind.

Erfindungsgemäß wird das Tieftemperaturöl in der Turboverdichtereinheit mit dem Turboverdichter und der Ölversorgungsanlage zum Versorgen des Turboverdichters mit dem Tieftemperaturöl als das Schmieröl verwendet, wobei der Turboverdichter und die Ölversorgungsanlage für den Betrieb mit dem Tieftemperaturöl eingerichtet sind.

Das erfindungsgemäße Verfahren zur Winterfestmachung der Turboverdichtereinheit mit dem Turboverdichter und der Ölversorgungsanlage zum Versorgen des Turboverdichters mit dem Schmieröl weist den Schritt auf: Einfüllen des Tieftemperaturöls in die Ölversorgungsanlage als das Schmieröl.

Das Schmieröl ist vom Typ des Tieftemperaturöls, dessen minimal mögliche Betriebstemperatur niedriger ist als die eines herkömmlichen Schmieröls. Daher kann das Tieftemperaturöl bei niedrigeren Temperaturen zum Betreiben der Turboverdichtereinheit verwendet werden, als es mit dem herkömmlichen Schmieröl möglich wäre. Derart niedrige Temperaturen sind beispielsweise die Außentemperaturen in einer kalten Klimazone, beispielsweise einer Tundra während den Wintermonaten. Die Turboverdichtereinheit braucht nicht mit Maßnahmen zur Erwärmung und/oder Warmhaltung des Schmieröls ausgestattet zu sein, wie beispielsweise eine Ölheizung, die das Schmieröl auf Temperatur halten könnte, und/oder eine Wärmeisolierung von Ölleitungen. Daraus ergeben sich ein geringer Aufwand beim Engineering der Turboverdichtereinheit und geringe Investitionskosten. Ferner braucht beim Betrieb der Turboverdichtereinheit auf eine zu niedrige Temperierung des Schmieröls keine Rücksicht genommen zu werden, so dass der Betrieb der Turboverdichtereinheit einfach ist.

Bevorzugt ist das Tieftemperaturöl ein Öl nach ISO VG 46 und hat einen tiefen Stockpunkt bei -54°C und eine Tauglichkeit als Schmieröl bei bis zu 20°C.

Die Turboverdichtereinheit, die mit dem Tieftemperaturöl betrieben ist, kann somit vorteilhaft bis zu einer Außentemperatur von bis zu -20°C sicher betrieben werden, ohne dass zusätzliche Maßnahmen, wie beispielsweise eine Wärmeisolierung von Ölleitungen und/oder eine Ölheizung vorgesehen zu werden brauchen.

Ferner ist das Tieftemperaturöl ein Öl nach ISO VG 46 und hat einen tiefen Stockpunkt unter -54°C und eine Tauglichkeit als Schmieröl bei bis zu -30°C.

Somit kann die Turboverdichtereinheit mit dem Schmieröl bei einer Außentemperatur bis zu -30°C betrieben werden, ohne dass zusätzliche Maßnahmen, wie beispielsweise eine Wärmeisolierung von Ölleitungen und/oder eine Ölheizung vorgesehen zu werden brauchen.

Im Folgenden wird die Erfindung anhand eines bevorzugten Ausführungsbeispiels der Turboverdichtereinheit unter Bezugnahme auf die schematischen Zeichnungen beschrieben. Es zeigt
- Fig. 1: ein Ausführungsbeispiel der erfindungsgemäßen Turboverdichtereinheit und

- Fig. 2: eine herkömmliche Turboverdichtereinheit.

Wie es aus Fig. 1 ersichtlich ist, weist eine Turboverdichtereinheit 1 einen Turboverdichter 2 auf, der einen Rotor 3 zum Verdichten von Gas aufweist. Der Rotor 3 ist mittels Lager 4 gelagert. Die Lager 4 sind Kippsegmentgleitlager, die zu deren Schmierung mit Schmieröl 13 versorgt sind. Die Schmierölversorgung wird bewerkstelligt durch eine Zuführung des Schmieröls 13 durch eine Ölzuführsammelleitung 5 und eine Abführung des Schmieröls durch eine Ölrückführsammelleitung 6.

Die Turboverdichtereinheit 1 weist ferner zur Versorgung der Lager 4 mit dem Schmieröl 13 eine Ölversorgungsanlage 7 mit einer Ölzuführleitung 8 und einer Ölrückführleitung 9 auf. Die Ölzuführleitung 8 ist mit der Ölzuführsammelleitung 5 schmierölleitend verbunden, und die Ölrückführleitung 9 ist mit der Ölrückführsammelleitung 6 schmierölleitend verbunden. Die Ölversorgungsanlage 7 weist einen Öltank 10 auf, an den sowohl die Ölzuführleitung 8 als auch die Ölrückführleitung 9 angeschlossen sind. Der Öltank 10 weist eine Füllung mit dem Schmieröl 13 und einen Einfüllstutzen 11 auf, durch den das Schmieröl 13 in den Öltank 10 eingefüllt worden ist. Ferner weist der Öltank 10 eine Ölpumpe 12 auf, die zum Fördern des Schmieröls 13 in die Ölzuführleitung 8 in den Öltank 10 eingebaut ist.

Unter Betreiben der Ölpumpe 12 wird das Schmieröl 13 aus dem Öltank 10 angesaugt und in die Ölzuführleitung 8 gefördert. Von der Ölzuführleitung 8 wird das Schmieröl 13 in die Ölzuführsammelleitung 6 gefördert und an die Lager 4 zu deren Schmierung gebracht. Von den Lagern 4 läuft das Schmieröl 13 in die Ölrückführsammelleitung 6 und in die Ölrückführleitung 9, um dann in den Öltank 10 zurückzugelangen. Dadurch wird von der Ölpumpe 13, der Ölzuführleitung 8, der Ölzuführsammelleitung 5, der Ölrückführsammelleitung 6, der Ölrückführleitung 9 und dem Öltank 10 ein Ölkreislauf gebildet.

Das Schmieröl 13 ist ein Tieftemperaturöl, beispielsweise das Öl "Shell Corena AS, ISO VG 46".

In der Turboverdichtereinheit 1 sind insbesondere weder die Ölzuführleitung 8 noch die Ölrückführleitung 9 wärmeisoliert vorgesehen. Ferner ist in dem Öltank 10 eine Ölheizung nicht vorgesehen.

Beim Umwälzen des Schmieröl 13 in dem Ölkreislauf hat es in dem Öltank 10 aufgrund dessen Volumen eine gewisse Verweilzeit. In der Regel ist die Verweilzeit derart lang, dass das Schmieröl 13 in dem Öltank 10 die Umgebungstemperatur des Öltanks 10 annimmt. Passiert das Schmieröl 13 die Lager 4, so wird aufgrund von Reibungseffekten in den Lagern 4 das Schmieröl 13 in den Lagern 4 erwärmt. Das dadurch erwärmte Schmieröl 13 wird dann via der Ölrückführsammelleitung 6 und der Ölrückführleitung 9 zurück in den Öltank 10 geführt. Dort kühlt sich das erwärmte Schmieröl 13 wieder auf die Umgebungstemperatur des Öltanks 10 ab.

Dadurch, dass das Schmieröl 13 einen tiefen Stockpunkt bei -54°C hat, ist der Turboverdichter 2 bis zu einer Umgebungstemperatur der Turboverdichtereinheit 1 bei bis zu - 20°C Umgebungstemperatur sicher und schadenfrei betreibbar. Somit ist die Turboverdichtereinheit 1 in einer Klimazone sicher betreibbar, in der die Umgebungstemperatur nicht unter -20°C abfällt.

### Bezugszeichenliste

- 1: Turboverdichtereinheit
- 2: Turboverdichter
- 3: Rotor
- 4: Lager
- 5: Ölzuführsammelleitung
- 6: Ölrückführsammelleitung
- 7: Ölversorgungsanlage
- 8: Ölzuführleitung
- 9: Ölrückführleitung
- 10: Öltank
- 11: Einfüllstutzen
- 12: Ölpumpe
- 13: Schmieröl
- 101: Turboverdichtereinheit
- 102: Turboverdichter
- 103: Rotor
- 104: Lager
- 105: Ölzuführsammelleitung
- 106: Ölrückführsammelleitung
- 107: Ölversorgungsanlage
- 108: Ölzuführleitung
- 109: Ölrückführleitung
- 110: Öltank
- 111: Einfüllstutzen
- 112: Ölpumpe
- 113: Schmieröl
- 114: Wärmeisolierung
- 115: Ölheizung

## Patentansprüche

1. Winterfeste Turboverdichtereinheit mit einem Turboverdichter (2) und einer Ölversorgungsanlage (7) zum Versorgen des Turboverdichters (2) mit einem Schmieröl (13), wobei das Schmieröl (13) ein Tieftemperaturöl ist und der Turboverdichter (2) und die Ölversorgungsanlage (7) für den Betrieb mit dem Tieftemperaturöl eingerichtet sind.

2. Turboverdichtereinheit gemäß Anspruch 1,
wobei das Tieftemperaturöl ein Öl nach ISO VG 46 ist und einen tiefen Stockpunkt bei -54°C und eine Tauglichkeit als das Schmieröl bei bis zu -20°C hat.

3. Turboverdichtereinheit gemäß Anspruch 1, wobei das Tieftemperaturöl ein Öl nach ISO VG 46 ist und einen tiefen Stockpunkt unter -54°C und eine Tauglichkeit als das Schmieröl bei bis zu -30°C hat.

4. Verwenden von Tieftemperaturöl in einer Turboverdichtereinheit (1) mit einem Turboverdichter (2) und einer Ölversorgungsanlage (7) zum Versorgen des Turboverdichters (2) mit dem Tieftemperaturöl als ein Schmieröl (13), wobei der Turboverdichter (2) und die Ölversorgungsanlage (7) für den Betrieb mit dem Tieftemperaturöl eingerichtet sind.

5. Verwenden von Tieftemperaturöl gemäß Anspruch 4, wobei das Tieftemperaturöl ein Öl nach ISO VG 46 ist und einen tiefen Stockpunkt bei -54°C und eine Tauglichkeit als das Schmieröl bei bis zu -20°C hat.

6. Verwenden von Tieftemperaturöl gemäß Anspruch 4, wobei das Tieftemperaturöl ein Öl nach ISO VG 46 ist und einen tiefen Stockpunkt unter -54°C und eine Tauglichkeit als das Schmieröl bei bis zu -30°C hat.

7. Verfahren zur Winterfestmachung einer Turboverdichtereinheit (1) mit einem Turboverdichter (2) und einer Ölversorgungsanlage (7) zum Versorgen des Turboverdichters mit einem Schmieröl (13), aufweisend den Schritt: Einfüllen eines Tieftemperaturöls in die Ölversorgungsanlage (7) als das Schmieröl (13).

8. Verfahren gemäß Anspruch 7, wobei das Tieftemperaturöl ein Öl nach ISO VG 46 ist und einen tiefen Stockpunkt bei -54°C und eine Tauglichkeit als das Schmieröl (13) bei bis zu -20°C hat.

9. Verfahren gemäß Anspruch 7, wobei das Tieftemperaturöl ein Öl nach ISO VG 46 ist und einen tiefen Stockpunkt unter -54°C und eine Tauglichkeit als das Schmieröl (13) bei bis zu -30°C hat.
